# EUROPÄISCHE PATENTSCHRIFT

(11) **EP 0 035 627 B1**
(45) Veröffentlichungstag und Bekanntmachung des Hinweises auf die Patenterteilung: **14.12.1983**
(21) Anmeldenummer: 81100257.5
(22) Anmeldetag: 15.01.1981
(51) Int. Cl.: B24B 5/04, B24B 5/16, B24B 49/14

(54) **Verfahren zum Nachschleifen einer Walze**
Method of regrinding a roll
Procédé pour remeuler un rouleau

(30) Priorität: 11.03.1980 DE 3009180
(43) Veröffentlichungstag der Anmeldung: 16.09.1981
(73) Patentinhaber: Hoesch Aktiengesellschaft, 44145 Dortmund (DE)
(72) Erfinder: Heinen, Horst, Dipl.-Ing., D-4355 Waltrop (DE); Kühn, Klaus, Dipl.-Ing., D-4600 Dortmund 1 (DE); Tappe, Wilhelm, Dr. rer. nat., D-4600 Dortmund 16 (DE); Zahn, Friedrich, Ing. grad., D-4600 Dortmund 41 (DE)

## Beschreibung

Die Erfindung betrifft ein Verfahren zum Nachschleifen einer Walze mit ungleichmässigem Verschleiss und ungleichmässiger Temperaturverteilung über die Ballenlänge.

In allen Flachwalzwerken müssen die Walzen nach einer bestimmten Zeit in den Walzenwerkstätten nachgeschliffen werden. Dieses Nachschleifen bezweckt, die beim Walzprozess aufgetretene Abnutzung der Walzenoberfläche zu überarbeiten und die Walzenoberfläche und die Walzenform (Hohl- oder Balligschliff) wieder in den walztechnologisch notwendigen Zustand zu bringen.

Dazu müssen die Walzen z.B. an der Luft bis zum vollen Temperaturausgleich abkühlen, was Zeit in Anspruch nimmt und somit grosse Walzenparks und Bindung von Kapital bedeutet. Diese grossen Walzenparks müssen vorhanden sein, damit immer fertig geschliffene Walzen zur Verfügung stehen.

Um die Abkühlzeiten der Walzen zu verkürzen, hat man bereits Walzenkühleinrichtungen geschaffen, in denen die Walzen nach dem Ausbau aus den Walzgerüsten mit Wasser od. dgl. behandelt werden. Diese Einrichtungen sind aber sehr flächenintensiv und transportaufwendig und führen zu keinen zufriedenstellenden Ergebnissen.

Die DE-B-2 261 389 betrifft ein Verfahren zur Vermessung von bewegten Werkstücken, bei dem die Abmessungen des Werkstücks an zwei verschiedenen Stellen laufend ermittelt werden zur Ermittlung der Änderung der Werkstückabmessungen allein aufgrund der durch die erzeugte Zerspannungswärme bewirkten Wärmeausdehnungen, um eine entsprechende Temperaturkorrektur vornehmen zu können.

Aus der DE-AS 2 310 483 ist ein Verfahren und eine Vorrichtung zum Nachschleifen von Walzen bekannt, bei dem während des Schleifvorganges mittels differenzierter Kühlmittelzufuhr eine Vergleichmässigung der Temperatur der Walze erreicht werden soll. Dieses Verfahren kann jedoch keine definierten Walzenprofile nach Beendigung des Schleifvorganges garantieren, da die Temperaturverteilung über die Walzenballenlänge nur geschätzt werden kann und nicht mit Sicherheit eine homogene Temperatur nach Schleifende vorliegt.

Von daher liegt der Erfindung die Aufgabe zugrunde, ein Verfahren zum Nachschleifen einer Walze der eingangs genannten Art zu schaffen, das ohne Vergleichmässigung der Temperatur über die Ballenlänge der Walze vor dem bzw. beim Nachschleifen auskommt, das ausserdem den Walzenpark eines Flachwalzwerkes entscheidend verringert, ohne dass die notwendige Verfügbarkeit von fertig geschliffenen Walzen reduziert wird.

Nach der Erfindung wird die Aufgabe in der Weise gelöst, dass die unterschiedlichen Temperaturen über die Ballenlänge der Walze auf der Schleifmaschine durch Temperaturfühler gemessen und einem Rechner eingegeben werden, der bei vorgegebenem Walzendurchmesser, Walzenmaterial und gewünschtem Schliff die Zustellung der Schleifscheibe steuert.

Die Vorteile des Verfahrens nach der Erfindung sind insbesondere darin zu sehen, dass es keinerlei Wartezeiten zwischen Ausbau der Walze aus dem Walzgerüst und Schleifbeginn erfordert und einen genauen Walzenschliff bei beliebigem Temperaturprofil der Walze ermöglicht, wodurch der Walzenpark mindestens um die Anzahl Walzen reduziert werden kann, die jeweils im Zwischenlager zum Zwecke des Temperaturausgleiches gelagert sind. Im folgenden wird die Erfindung anhand einer Zeichnung näher erläutert.

Eine Walze 1 mit beliebiger Temperaturverteilung und beliebigem Verschleiss über ihre Ballenlänge ist direkt nach dem Ausbau aus einem nicht dargestellten Walzgerüst auf eine Schleifmaschine 2 aufgesetzt worden. Vor Schleifbeginn wird die Temperaturverteilung über die Ballenlänge von Messfühlern 3 gemessen. Diese Temperaturwerte und ihre Position auf der Ballenlänge der Walze 1 werden einem Rechner 4 zugeführt, der daraus ein Temperaturprofil der Walze 1 bildet. In Abhängigkeit von dem die Eingabevorrichtung 6 in den Rechner 4 eingegebenen Durchmesser bei Raumtemperatur und dem Wärmeausdehnungskoeffizienten der Walze 1 bestimmt der Rechner 4 das Verschleissprofil der zu schleifenden Walze 1 und errechnet über das ebenfalls eingegebene gewünschte Walzenprofil (Hohl-oder Balligschliff mit definierten Abmessungen) die notwendige Schleifkurve und steuert danach die Schleifscheibe 5.

## Patentansprüche

Verfahren zum Nachschleifen einer Walze (1) mit ungleichmässigem Verschleiss und ungleichmässiger Temperaturverteilung über die Ballenlänge, dadurch gekennzeichnet, dass die unterschiedlichen Temperaturen über die Ballenlänge der Walze (1) auf der Schleifmaschine (2) durch Temperaturfühler gemessen und einem Rechner (4) eingegeben werden, der bei vorgegebenem Walzendurchmesser, Walzenmaterial und gewünschtem Schliff die Zustellung der Schleifscheibe (5) steuert.

## Revendications

Procédé en vue de rectifier un cylindre (1) présentant une usure irrégulière et une répartition irrégulière de température sur la longueur de sa table, caractérisé en ce que les différentes températures sont mesurées sur la longueur de la table du cylindre (1) dans la machine à rectifier (2) au moyen de capteurs de température, les valeurs obtenues étant introduites dans un calculateur (4) qui, en présence du diamètre prédéterminé du cylindre, de la matière de ce dernier et du meulage désiré, commande l'avance de la meule (5).

## Claims

Method of regrinding a roll (1) having irregular wear and irregular temperature distribution over its body length, characterised in that the differing temperatures over the body lenght of the roll (1) on the grinding machine (2) are measured by temperature sensor means and are fed to a computer (4) which controls the setting up of the grinding wheel (5) based upon preset values of roll diameter, roll material and desired ground profile.
